# FASCICULE DE BREVET EUROPEEN

(11) **EP 0 289 424 B1**
(45) Date de publication et mention de la délivrance du brevet: **26.09.1990**
(21) Numéro de dépôt: 88401038.0
(22) Date de dépôt: 28.04.1988
(51) Int. Cl.: F28F 3/08, F28D 9/00

(54) **Echangeur de chaleur pour fluides liquides**
Wärmeaustauscher für flüssige Medien
Heat exchanger for liquid fluids

(30) Priorité: 30.04.1987 FR 8706176
(43) Date de publication de la demande: 02.11.1988
(73) Titulaire: VALEO THERMIQUE MOTEUR, 78320 Le Mesnil Saint-Denis (FR)
(72) Inventeur: Le Gauyer, Philippe, F-75019 Paris (FR)
(74) Mandataire: Gamonal, Didier

(56) Documents cités:
- DE-A- 1 953 438
- FR-A- 1 546 293
- FR-A- 2 494 418
- US-A- 2 511 084
- US-A- 3 946 804

## Description

La présente invention concerne les échangeurs de chaleur pour deux fluides liquides, notamment les échangeurs huile/eau qui sont utilisés dans l'industrie et tout particulièrement dans l'industrie automobile.

On connaît des échangeurs, notamment ceux décrits dans les fascicules de brevet DE-A 1 953 438 et FR-A 2 494 418, comportant un boîtier dans lequel circule un premier fluide et dans lequel sont disposés des conduits plats communiquant avec des trous de deux douilles dans lesquels sont insérés des boulons creux dont l'alésage communique par des lumières avec des trous de la douille lorsque lesdits boulons creux sont euxmêmes vissés, par exemple dans le bloc d'un moteur.

Les échangeurs décrits brièvement ci-dessus donnent satisfaction mais leur prix est élevé, particulièrement en ce qui concerne la réalisation des boulons creux formant distributeurs car ces derniers nécessitent des opérations successives de décolletage et de perçage.

L'invention, par sa mise en oeuvre, permet de supprimer les boulons creux distributeurs tout en assurant aux échangeurs un niveau de qualité équivalent et des performances analogues.

Conformément à l'invention, l'échangeur de chaleur pour deux fluides liquides dans lequel un premier fluide est amené à circuler dans des conduits réalisés par des jeux de demi-lames assemblés et ménageant entre eux des conduits, lesdits jeux de demi-lames étant contenus dans une enveloppe dans laquelle débouchent des embouts pour l'amenée, respectivement l'évacuation, d'un second fluide circulant dans les espaces séparant les jeux de demi-lames dont les conduits sont parcourus par le premier fluide amené par des tubes distributeurs introduits dans des ouvertures de chambres collectrices élémentaires que forment les jeux de demi-lames, caractérisé en ce que les tubes distributeurs sont brasés à l'enveloppe et à un couvercle de celle-ci qui porte extérieurement des douilles pour le passage des boulons de fixation dont le serrage fait comprimer des joints souples serrés par les tubes formant entretoise entre le fond de l'enveloppe et son couvercle.

Diverses autres caractéristiques de l'invention ressortent d'ailleurs de la description détaillée qui suit.

Une forme de réalisation de l'objet de l'invention est représentée, à titre d'exemple non limitatif, au dessin annexé.

La figure unique est une coupe-élévation d'un échangeur de chaleur réalisé conformément à l'invention.

L'échangeur illustré au dessin est du type à deux fluides liquides, par exemple du type huile/eau.

L'un des circuits de circulation, par exemple le circuit d'huile, est constitué par l'assemblage de jeux de demi-lames complémentaires 1, 2 délimitant entre elles un conduit 3 et, à chacune de leurs deux extrémités, une chambre collectrice élémentaire 4.

Les conduits 3 sont avantageusement munis intérieurement de perturbateurs 5 et des dissipateurs 6 sont disposés entre les jeux de lames successifs. Comme illustré au dessin, les parois des chambres collectrices élémentaires des différents jeux de lames sont en contact mutuel.

Les jeux de lames décrits ci-dessus sont empilés à l'intérieur d'une enveloppe 7 dans laquelle est emboîté un couvercle 8.

Le dessin montre que la paroi des lames, dans leur partie qui constitue les chambres collectrices élémentaires 4, présente des ouvertures 9 dont la forme est, par exemple, circulaire et dont le diamètre correspond à celui d'un tube entretoise 10 qui est engagé dans lesdites ouvertures ainsi que dans une lumière 11 formée dans la paroi de l'enveloppe 7 de préférence dans le fond d'un embouti 12 de cette enveloppe.

Des embouts 13, 14 sont, en outre, engagés dans la paroi de l'enveloppe 7 pour l'admission, respectivement l'évacuation, d'un fluide liquide devant circuler à l'extérieur des jeux de demi-lames décrits ci-dessus qui sont empilés entre le fond de l'enveloppe 7 et le couvercle 8.

L'ensemble des pièces décrit dans ce qui précède est réalisé en métal brasable, par exemple en aluminium ou alliage de ce métal, et toutes les pièces sont brasées ensemble d'une manière connue.

Ainsi que l'illustre le dessin, les tubes entretoises 10 présentent, dans leur paroi, une fente 15 pour mettre en communication l'intérieur de ces tubes avec chacune des chambres collectrices élémentaires 4.

Par ailleurs, l'embouti 12 du fond de l'enveloppe 7 sert à la mise en place d'une rondelle métallique 16 prévue pour porter contre un joint souple 16a placé dans un logement correspondant du bloc de moteur en faisant légèrement saillie par rapport audit bloc de moteur.

Le tube entretoise 10 traverse ainsi la rondelle 16 et le joint 16a qui enserre le bas du tube entretoise 10 dont la partie supérieure fait de préférence saillie par rapport au couvercle 8. L'enveloppe 7 est en outre munie sur ses côtés de douilles 17 pour le passage de boulons d'assemblage 18 destinés à être vissés, par exemple dans un bloc de moteur 19 présentant des conduits 20 en regard des tubes entretoises 10.

Comme cela ressort de ce qui précède, la mise en place de l'échangeur est assurée par simple vissage des boulons 18 passés dans les douilles 17 ce qui a pour effet de comprimer les joints 16a sur le bloc de moteur 19 en assurant une étanchéité correcte. La rondelle 16 permet de résister à une pression du joint 16a et participe à l'étanchéité.

L'huile mise en circulation par une pompe dans le moteur entre par l'un des tubes entretoises 10, est distribuée par la fente 15 dans les différentes chambres collectrices élémentaires 4, parcourt les conduits 3 des jeux de lames complémentaires 1, 2 et est ramenée par les secondes chambres collectrices élémentaires 4 à la fente 15 du second tube entretoise 10 pour revenir à l'intérieur du bloc de moteur 19.

Comme cela ressort de ce qui précède, les tubes entretoises 10, non seulement assurent la répartition de l'un des fluides liquides - notamment l'huile -, mais encore empêchent que les empilages de demi-lames et des dissipateurs soient déformés avant le brasage de !'ensemble de l'échangeur lorsqu'il est maintenu dans un montage et, en outre, cette fonction d'entretoise est assurée pendant le brasage même.

Les tubes entretoise 10 permettent aussi, par leur présence, qu'une pression suffisante puisse être exercée sur le joint déformable 16 sans que des contraintes mécaniques soient appliquées aux jeux de demi-lames.

## Revendications

1. Echangeur de chaleur pour deux fluides liquides dans lequel un premier fluide est amené à circuler dans des conduits réalisés par des jeux de demi-lames (1, 2) assemblés et ménageant entre eux des conduits (3), lesdits jeux de demi-lames étant contenus dans une enveloppe (7) dans laquelle débouchent des embouts (13, 14) pour l'amenée, respectivement l'évacuation, d'un second fluide circulant dans les espaces séparant les jeux de demi-lames (1, 2) dont des conduits (3) sont parcourus par le premier fluide amené par des tubes distributeurs (10) introduits dans les ouvertures (9) de chambres collectrices élémentaires (4) que forment des jeux de demi-lames complémentaires (1, 2), caractérisé en ce que les tubes distributeurs sont brasés à l'enveloppe (7) et à un couvercle (8) de celle-ci qui porte extérieurement des douilles (17) pour le passage de boulons de fixation (18) dont le serrage fait comprimer des joints souples (16a) serrés par les tubes (10) formant entretoise entre le fond de l'enveloppe (7) et son couvercle (8).

2. Echangeur suivant la revendication 1, caractérisé en ce que les tubes (10) formant entretoise présentent une fente (15) mettant en communication les différentes chambres collectrices élémentaires des jeux de demi-lames complémentaires (1, 2).

3. Echangeur suivant l'une des revendications 1 et 2, caractérisé en ce que, de façon connue en soi, des dissipateurs (6) sont disposés entre les jeux de demi-lames (1, 2).

4. Echangeur suivant l'une des revendications 1 à 3, carractérisé en ce que, de façon connue en soi, des perturbateurs (5) sont disposés dans les conduits (3) délimités par les demi-lames (1, 2).

5. Echangeur suivant l'une des revendications 1 à 4, caractérisé en ce que l'enveloppe (7) présente des emboutis pour le centrage de rondelles métalliques (16) maintenues contre les joints (16g).

6. Echangeur suivant l'une des revendications 1 à 5, caractérisé en ce que les tubes entretoises .(10) font saillie du couvercle (8) et s'étendent au moins jusqu'à la partie inférieure du joint (16a).

## Patentansprüche

1. Wärmeaustauscher für zwei flüssige Medien, worin ein erstes Medium in Leitungen in Umlauf gebracht wird, die aus Sätzen von Halblamellen (1, 2) bestehen, die zusammengesetzt sind und zwischen denen Leitungen (3) vorhanden sind, wobei die genannten Halblamellensätze in einem Mantel (7) enthalten sind, worin Muffen (13, 14) für den Eintritt bzw. Austritt eines zweiten Mediums einmünden, welches in den Räumen zirkuliert, die die Halblamellensätze (1, 2) voneinander trennen, wobei durch Leitungen (3) das erste Medium fließt, welches durch Verteilerrohre (10) zugeführt wird, die in die Öffnungen (9) von Element-Sammelkammern (4) eintreten, die von zusätzlichen Halblamellensätzen (1, 2) gebildet werden, dadurch gekennzeichnet, daß die Verteilerrohre mit dem Mantel (7) und einem Deckel (8) desselben verlötet sind, der außen Hülsen (17) für den Durchtritt von Befestigungsschrauben (18) aufweist, die beim Anziehen weiche Dichtungen (16a) zusammendrücken, die in den Rohren (10) eingesetzt sind, so daß zwischen dem Boden des Mantels (7) und seinem Deckel (8) ein Zwischenstück entsteht.

2. Austauscher nach Anspruch 1, dadurch gekennzeichnet, daß die das Zwischenstück bildenden Rohre (10) einen Schlitz (15) aufweisen, der die verschiedenen Element-Sammelkammern der zusätzlichen Halblamellensätze (1, 2) miteinander verbindet.

3. Austauscher nach einem der Ansprüche 1 und 2, dadurch gekennzeichnet, daß zwischen den Halblamellensätzen (1, 2) auf an sich bekannte Weise Kühlkörper (6) angeordnet sind.

4. Austauscher nach einem der Ansprüche 1 bis 3, dadurch gekennzeichnet daß in den Leitungen (3), die durch die Halblamellen (1, 2) begrenzt werden, auf an sich bekannte Weise Wirbelelemente (5) angeordnet sind.

5. Austauscher nach einem der Ansprüche 1 bis 4, dadurch gekennzeichnet, daß der Mantel (7) Ziehteile für die Zentrierung von Metallscheiben (16) aufweist, die an den Dichtungen (16a) anliegen.

6. Austauscher nach einem der Ansprüche 1 bis 5, dadurch gekennzeichnet, daß die Zwischenrohre (10) gegenüber dem Deckel (8) vorspringen und sich wenigstens bis zum unteren Teil der Dichtung (16a) erstrecken.

## Claims

1. A heat exchanger for two liquid fluids, in which a first fluid is caused to flow in conduits formed by pairs of channel plates (1, 2) assembled together and defining between them conduits (3), the said pairs of channel plates being contained within an envelope (7) into which tube ends (13, 14) communicate for respectively supplying and evacuating a second fluid flowing in the spaces separating the pairs of channel plates (1, 2), wherein conduits (3) carry the flow of the first fluid supplied through distributor tubes (10) which are introduced into openings (9) of simple collecting chambers (4) formed between pairs of complementary channel plates (1, 2), characterised in that the distributor tubes are brazed to the envelope (7) and to a cover member (8) of the latter which carries external bosses (17) for receiving fastening bolts, the gripping action of which causes flexible sealing members (16a) to be compressed, the said flexible sealing members being gripped by the tubes (10), which act as spacers between the base of the envelope (7) and its cover member (8).

2. A heat exchanger according to Claim 1, characterised in that the tubes (10) are provided with an aperture (15) which brings the different simple collecting chambers of the pairs of complementary channel plates (1, 2) into communication therewith.

3. A heat exchanger according to Claim 1 or Claim 2, characterised in that, in a manner known per se, dissipators (6) are disposed between the pairs of channel plates (1, 2).

4. A heat exchanger according to one of Claims 1 to 3, characterised in that, in a manner known per se, perturbators (5) are disposed in the conduits (3) delimited by the channel plates (1, 2).

5. A heat exchanger according to one of Claims 1 to 4, characterised in that the envelope (7) has surfaces for centring metallic rings (16) which are held against the sealing members (16a).

6. A heat exchanger according to one of Claims 1 to 5, characterised in that the spacer tubes (10) project from the cover member (8) and extend at least as far as the lower portion of the sealing member (16a).
